# FASCICULE DE BREVET EUROPEEN

(11) **EP 0 736 312 B1**
(45) Date de publication et mention de la délivrance du brevet: **16.12.1998**
(21) Numéro de dépôt: 96410017.6
(22) Date de dépôt: 06.03.1996
(51) Int. Cl.: A63C 13/00

(54) **Perfectionnement pour tamis de raquette à neige**
Verbesserter Aufbau eines Schneeschuhs
Improved structure for a snowshoe

(30) Priorité: 10.03.1995 FR 9503090
(43) Date de publication de la demande: 09.10.1996
(73) Titulaire: Gallay, Philippe, F-74220 La Clusaz (FR)
(72) Inventeur: Gallay, Philippe, F-74220 La Clusaz (FR)
(74) Mandataire: Gasquet, Denis

(56) Documents cités:
- EP-A- 0 613 703
- US-A- 4 045 889
- US-A- 5 014 450

## Description

La présente invention concerne une raquette à neige et plus particulièrement un perfectionnement pour sa zone centrale qui en améliore les performances et le confort.

Les raquettes à neige sont des engins connus depuis de très nombreuses années car utilisées depuis plusieurs siècles par les populations Scandinaves pour se déplacer sur la neige. Jusqu'à nos jours, les raquettes à neige étaient utilisées à des fins utilitaires ou militaires, pour permettre aux populations et aux troupes alpines de se déplacer sur la neige pour leurs déplacements nécessités par la vie quotidienne. Actuellement, les raquettes à neige sont plutôt utilisées par des sportifs qui font des randonnées et des promenades, voire même des compétitions. Mais les sportifs, bien que pratiquant pour leur plaisir, sont de plus en plus exigeants pour le matériel qu'ils utilisent, et il est vrai que les produits actuellement vendus ne donnent pas entière satisfaction.

En effet, lors de sa progression, à chacun de ses pas, l'utilisateur lève son talon par pivotement de la chaussure autour d'un axe transversal et l'espace ainsi libéré sous la chaussure se trouve vite rempli de neige qui est ainsi prisonnière et constamment tassée par les mouvements perpétuels du pied qui, après s'être levé, est ramené sur la raquette. Il s'en suit qu'une accumulation de neige tassée finit par ne plus permettre au talon de l'utilisateur d'être ramené correctement sur la raquette. On dit que la neige "botte", et ledit utilisateur doit en permanence s'arrêter pour retirer cette neige tassée qui finirait même par provoquer la rupture de la raquette ou de la fixation. On comprend donc pourquoi il est nécessaire de remédier à cet inconvénient et c'est l'objet de la présente invention.

La présente invention propose une nouvelle raquette dont la partie centrale où se trouve la chaussure de l'utilisateur présente une arête centrale d'appui permettant à la neige d'être évacuée latéralement tout en procurant à la chaussure un bon appui sur la raquette.

Ainsi selon l'invention, la raquette à neige, qui a la forme d'une plaque comprenant un ensemble de parois constituant le tamis, destinée à s'appuyer sur la neige et à supporter la chaussure de l'utilisateur, est caractérisée en ce que le tamis comprend dans la zone centrale occupée par la chaussure une arête longitudinale qui comprend au moins une surface latérale inclinée convergente vers le haut avec le plan de symétrie générale.

Selon une caractéristique complémentaire, la surface inclinée comprend une succession de saillies s'étendant vers le haut.

Dans une disposition préférée, les saillies sont constituées par ces parois transversales, dont la bordure supérieure sert d'appui pour la chaussure ou la fixation de la chaussure, lesdites parois transversales pouvant être perpendiculaires au plan de symétrie générale, ou en biais par rapport à ce plan.

Selon un mode de réalisation préféré, l'arête centrale longitudinale comprend une surface d'appui centrale horizontale prolongée latéralement de part et d'autre par une surface longitudinale inclinée, à savoir, une surface inclinée gauche et une surface inclinée droite vers le haut pour former un angle qui peut être compris entre 10 et 170°, tandis que chacune desdites surfaces inclinées latérales comprend une succession de saillies.

D'autres caractéristiques et avantages de l'invention se dégageront de la description qui va suivre en regard des dessins annexés qui ne sont donnés qu'à titre d'exemples non limitatifs.

Les figures 1 à 9 illustrent un premier mode de réalisation donné à titre d'exemple.

Les figures 1 à 2 sont des illustrations montrant la raquette selon le premier mode de réalisation avec une fixation.

La figure 1 est une vue de dessus, mais sans la chaussure.

La figure 2 est une vue latérale, la chaussure étant représentée en traits fins mixtes.

Les figures 3 et 4 sont des vues similaires aux figures 1 et 2 mais sans la fixation et à une autre échelle.

La figure 5 est une vue de dessous de la figure 3.

La figure 6 est une vue en coupe longitudinale selon VI-VI de la figure 5.

La figure 7 est une vue en coupe transversale selon VII-VII de la figure 5 montrant plus particulièrement la paroi du cadre principal et l'autre centrale d'appui avec ses deux surfaces latérales inclinées.

La figure 8 est une vue de détail à plus grande échelle et en coupe transversale de l'arête centrale.

La figure 9 est une vue en perspective partielle de l'arête centrale.

Les figures 10 et 11 sont des vues similaires à la figure 9, mais montrant deux variantes d'exécution.

La figure 12 est une vue similaire à la figure 8 montrant un autre mode d'exécution.

Les figures 13 et 14 illustrent d'autres variantes d'exécution possibles dans des vues similaires à la figure 9.

Les figures 15 est 16 sont des vues similaires à la figure 8 montrant deux autres variantes d'exécution.

La raquette désignée sous la référence générale (1) se présente sous la forme d'une plaque ajourée de plan vertical de symétrie générale (P) fixée sous la chaussure et qui se compose d'un cadre principal (2) constitué d'une paroi périphérique (3) délimitant une zone intérieure ou tamis (4), comprenant un ensemble de parois internes supportant la fixation (5) destinée à retenir la chaussure (6) de l'utilisateur.

Ledit tamis (4) avec son ensemble de parois internes forme une surface inférieure générale d'appui sur la neige permettant à l'utilisateur de ne pas trop s'enfoncer dans la neige et ce, grâce à la surface portante relativement importante. Notons que la fixation (5) destinée à retenir la chaussure (6) est, selon l'illustration donnée à titre d'exemple, articulée par rapport au tamis (4) de la raquette proprement dite, selon un axe transversal (XX') pour pouvoir être pivoté verticalement selon (F1, F2). De façon avantageuse, ladite fixation portant la référence générale (5) est constituée par une plaque articulée (9) comprenant des moyens de retenue pour la chaussure, à savoir des moyens avant (10) et des moyens arrière (11). Ainsi, l'extrémité avant (12) de la chaussure est, par exemple, retenue par un étrier avant (13), tandis que son extrémité arrière (14) l'est, grâce à un étrier arrière pivotant (15) comprenant un levier (16) de retenue. Il va de soi que les moyens de retenue avant et arrière pourraient être inversés, à savoir que, l'étrier avant (13) pourrait être mis à l'arrière et que l'étrier arrière (15) pourrait être mis à l'avant. La plaque (9) est avantageusement rigide et s'étend longitudinalement, comprenant une surface d'appui supérieure (17) pour supporter la semelle de la chaussure. Bien entendu, la raquette de l'invention peut être équipée de tout autre type de dispositif de fixation de la chaussure comme, par exemple, celui décrit dans la demande française de brevet n° 94 05919 du demandeur.

La plaque ajourée a une forme générale allongée dont l'avant est avantageusement relevé et de forme sensiblement pointue pour constituer la spatule avant (8), tandis que sa zone centrale (60) située sous la chaussure (6) du skieur et donc sous la plaque (9), dans le cas d'une fixation telle qu'illustrée aux figures 1 et 2, comprend une arête longitudinale (18) s'étendant, par exemple, depuis l'axe (XX') jusqu'au talon (19) de la raquette. Ladite arête longitudinale (18) sert avantageusement d'appui pour la chaussure (6) ou pour la plaque (9) dans le cas d'une fixation du type de la plaque (9). Ajoutons que l'arête longitudinale (18) comprend une surface d'appui centrale horizontale (20) qui, selon l'invention, est prolongée latéralement de part et d'autre par une surface latérale longitudinale inclinée (21a, 21b), à savoir, une surface inclinée gauche (21a) et une surface inclinée droite (21b). Notons que les deux surfaces inclinées (21a, 21b) sont convergentes vers le haut pour former un angle (α) qui peut être compris entre 10 et 170°.

Selon un mode d'exécution préféré tel que représenté aux figures 1 à 8 chacune des surfaces latérales inclinées (21a, 21b) comprend une succession de saillies respectivement (22a, 22b). Chacune des saillies est constituée par une paroi transversale s'étendant vers le haut de façon à ce que sa bordure supérieure (220) soit dans le même plan que le plan de la surface d'appui centrale (20). Chacune des parois transversales en saillie s'étend perpendiculairement à la surface inclinée, la surface inclinée gauche (21a) comprenant une succession de parois transversales en saillie gauche (22a) tandis que la surface inclinée droite (21b) comprend une succession de parois transversales en saillie droite (22b). Notons que les parois en saillies successives s'étendent avantageusement en biais par rapport au plan général de symétrie (P). En effet, les parois en saillie sont en biais, de façon à ce que les parois gauches (22a) soient convergentes avec les parois droites (22b), de façon à converger vers l'avant (AV). Il va de soi que lesdites parois (22a, 22b) pourraient aussi converger vers l'arrière (AR).

On ne sortirait pas, bien entendu, du cadre de l'invention si les parois transversales (22a, 22b) étaient perpendiculaires au plan P, comme cela est illustré aux figures 10 et 11.

La figure 11 est une vue similaire à la figure 10 montrant une variante d'exécution selon laquelle l'arête centrale longitudinale (18) ne comprend pas de surface horizontale centrale mais seulement deux surfaces latérales inclinées convergentes vers le haut.

Notons que la largeur (L2) de l'arête centrale est avantageusement constante et sensiblement égale à la largeur de la plaque (9) et/ou de la semelle (60) de la chaussure (6), comme cela apparaît plus particulièrement à la figure 8, mais bien entendu il pourrait en être autrement. Ainsi, la largeur (L2) de l'arête peut être variable pour varier, par exemple, progressivement en diminuant vers l'arrière. Ajoutons aussi que la largeur (L1) de la surface centrale d'appui (20) peut être soit constante soit variable.

Dans les illustrations qui ont été données, les deux surfaces inclinées (21a, 21b) sont disposées symétriques, mais il pourrait en être autrement sans pour autant sortir du cadre de l'invention et notamment comme selon l'illustration de la figure 13.

Les figures 13 et 14 sont des vues illustrant deux variantes d'exécution possible selon lesquelles l'arête (18) ne comprend qu'une seule surface latérale inclinée convergeant avec le plan de symétrie générale (P).

Ajoutons que les surfaces latérales inclinées qui sont dans les modes de réalisation constitués par des surfaces planes, pourraient être tout aussi bien constituées par des surfaces courbes, convexes ou concaves, comme cela est illustré aux figures 15 (surfaces convexes) et 16 (surfaces concaves). Notons aussi que le plan de l'arête centrale s'étend avantageusement parallèlement au plan de symétrie générale (P). Toutefois, il pourrait en être autrement et l'arête pourrait très bien être disposée en biais par rapport au plan (P). Par ailleurs, la ou les surface(s) latérale(s) pourrai(en)t être solidaire(s) des pièces latérales rapportées sur la raquette, sans pour autant que l'on sorte du cadre de l'invention. Notons aussi que l'arête peut être solidaire du tamis et/ou solidaire du cadre.

## Revendications

1. Raquette à neige ayant la forme d'une plaque comprenant un ensemble de parois constituant le tamis, destinée à s'appuyer sur la neige et à supporter la chaussure (6) de l'utilisateur, caractérisée en ce qu'elle comprend dans la zone centrale occupée par la chaussure une arête longitudinale (18) qui comprend au moins une surface latérale inclinée (21a ou 21b) convergente vers le haut avec le plan vertical de symétrie générale (P).

2. Raquette à neige selon la revendication 1, caractérisée en ce que la surface inclinée (21a, 21b) comprend une succession de saillies (22a, 22b) s'étendant vers le haut.

3. Raquette à neige selon la revendication 2, caractérisée en ce que les saillies sont constituées par ces parois transversales.

4. Raquette à neige selon la revendication 3, caractérisée en ce que la bordure supérieure (220) d'au moins une saillie (22a, 22b) sert d'appui pour la chaussure (6) ou la fixation (5) de la chaussure.

5. Raquette à neige selon l'une quelconque des revendications 3 ou 4, caractérisée en ce que les parois transversales sont perpendiculaires au plan de symétrie générale (P).

6. Raquette à neige selon l'une quelconque des revendications 3 ou 4, caractérisée en ce que les parois transversales sont en biais par rapport au plan de symétrie générale (P).

7. Raquette à neige selon l'une quelconque des revendications précédentes, caractérisée en ce que l'arête centrale longitudinale (18) comprend une surface d'appui centrale horizontale (20) prolongée latéralement de part et d'autre par une surface longitudinale inclinée (21a, 21b), à savoir, une surface inclinée gauche (21a) et une surface inclinée droite (21b) vers le haut pour former un angle (α) qui peut être compris entre 10 et 170°.

8. Raquette à neige selon la revendication 7, caractérisée en ce que chacune des surfaces inclinées latérales (21a, 21b) comprend une succession de saillies (22a, 22b).

9. Raquette à neige selon l'une quelconque des revendications précédentes, caractérisée en ce que la (les) surface(s) inclinée(s) latérale(s) (21a, 21b) est (sont) une (des) surface(s) plane(s).

10. Raquette à neige selon l'une quelconque des revendications 1 à 8, caractérisée en ce que la (les) surface(s) inclinée(s) latérale(s) (21a, 21b) est (sont) une (des) surface(s) courbe(s).

## Claims

1. Snowshoe having the form of a plate comprising an assembly of partitions constituting the mesh, designed to rest on the snow and to support the shoe (6) of the user, characterized in that it includes in the central zone occupied by the shoe a longitudinal edge (18) which includes at least one inclined lateral surface (21a or 21b) converging upwards with the vertical plane of general symmetry (P).

2. Snowshoe according to claim 1, characterized in that the inclined surface (21a, 21b) includes a succession of projections (22a, 22b) extending upwards.

3. Snowshoe according to claim 2, characterized in that the projections consist of these transverse partitions.

4. Snowshoe according to claim 3, characterized in that the upper edge (220) of at least one projection (22a, 22b) acts as a support for the shoe (6) or the attachment (5) for the shoe.

5. Snowshoe according to either of claims 3 or 4, characterized in that the transverse partitions are perpendicular to the plane of general symmetry (P).

6. Snowshoe according to either of claims 3 or 4, characterized in that the transverse partitions are slanted in relation to the plane of general symmetry (P).

7. Snowshoe according to any one of the previous claims, characterized in that the longitudinal central edge (18) includes a horizontal central supporting surface (20) extended laterally either side by an inclined longitudinal surface (21a, 21b), namely a surface inclined upwards to the left (21a) and a surface inclined upwards to the right (21b) to form an angle (α) which may lie between 10 and 170°.

8. Snowshoe according to claim 7, characterized in that each of the lateral inclined surfaces (21a, 21b) includes a succession of edges (22a, 22b).

9. Snowshoe according to any one of the previous claims, characterized in that the lateral inclined surface/surfaces (21a, 21b) is/are a plane surface/plane surfaces.

10. Snowshoe according to any one of claims 1 to 8, characterized in that the lateral inclined surface/surfaces (21a, 21b) is/are a curved surface/curved surfaces.

## Patentansprüche

1. Schneeschuh, der die Form einer Platte besitzt, umfassend eine das Sieb bildende Anordnung von Wänden, dazu bestimmt, sich auf dem Schnee abzustützen und den Schuh (6) des Benutzers zu unterstützen, dadurch gekennzeichnet, daß er in dem durch den Schuh eingenommenen, mittleren Bereich eine langgestreckte Kante (18) aufweist, die mindestens eine seitliche geneigte Fläche (21a oder 21b) umfaßt, die nach oben verlaufend mit der vertikalen generellen Symmetrieebene (P) zusammentrifft.

2. Schneeschuh nach Anspruch 1, dadurch gekennzeichnet, daß die geneigte Fläche (21a, 21b) eine Folge von sich nach oben erstreckenden Vorsprüngen (22a, 22b) aufweist.

3. Schneeschuh nach Anspruch 2, dadurch gekennzeichnet, daß die Vorsprünge durch diese querliegenden Wandungen gebildet sind.

4. Schneeschuh nach Anspruch 3, dadurch gekennzeichnet, daß der obere Rand (220) des mindestens einen Vorsprungs (22a, 22b) als Stütze für den Schuh (6) oder die Befestigung (5) des Schuhes dient.

5. Schneeschuh nach einem der Ansprüche 3 oder 4, dadurch gekennzeichnet, daß die querliegenden Wandungen senkrecht zu der generellen Symmetrieebene (P) sind.

6. Schneeschuh nach einem der Ansprüche 3 oder 4, dadurch gekennzeichnet, daß die querliegenden Wandungen schräg zur generellen Symmetrieebene (P) sind.

7. Schneeschuh nach einem der vorhergehenden Ansprüche, dadurch gekennzeichnet, daß die mittlere langgestreckte Kante (18) eine mittlere horizontale Stützfläche (20) aufweist, die beidseits seitlich durch eine nach oben geneigte langgestreckte Fläche (21a, 21b) verlängert ist, nämlich eine linke geneigte Fläche (21a) und eine rechte geneigte Fläche (21b), die einen Winkel (α) bilden, der etwa zwischen 10 und 170° liegt.

8. Schneeschuh nach Anspruch 7, dadurch gekennzeichnet daß jede der geneigten seitlichen Flächen (21a, 21b) eine Aufeinanderfolge von Vorsprüngen (22a, 22b) aufweist.

9. Schneeschuh nach einem der vorhergehenden Ansprüche, dadurch gekennzeichnet, daß die geneigte(n) seitliche(n) Fläche(n) (21a, 21b) [eine] ebene Fläche(n) ist (sind).

10. Schneeschuh nach einem der Ansprüche 1 bis 8, dadurch gekennzeichnet, daß die geneigte(n) seitliche(n) Fläche(n) (21a, 21b) [eine] gekrümmte Fläche(n) ist (sind).
